# EUROPÄISCHE PATENTANMELDUNG

(11) **EP 2 808 224 A1**
(43) Veröffentlichungstag der Anmeldung: **03.12.2014**
(21) Anmeldenummer: 13169322.8
(22) Anmeldetag: 27.05.2013
(51) Int. Cl.: B61L 23/04

(54) **Anlage zur Gefahrenbereichsüberwachung einer Eisenbahnmaschine**

(71) Anmelder: System7-Railsupport GmbH, 1010 Wien (AT)
(72) Erfinder: Lichtberger, Bernhard, 4230 Pregarten (AT)
(74) Vertreter: Patentanwaltskanzlei Hübscher

(57) **Zusammenfassung**

Es wird eine Anlage zur Gefahrenbereichsüberwachung einer Eisenbahnmaschine mit einer Erfassungseinrichtung zum Erkennen von in einem Überwachungsbereich befindlichen Objekten vorgeschlagen, insbesondere zur Überwachung mittelbar einsehbarer Bereiche, mit einer Auswerteeinrichtung welche eine Kollisionswarneinrichtung in Abhängigkeit der von der Erfassungseinrichtung aufgenommenen Daten ansteuert, wenn wenigstens ein Objekt in einen Gefahrenbereich der Eisenbahnmaschine eindringt. Zur Realisierung einer hohen Sicherheitsstufe wird vorgeschlagen, dass die Auswerteeinrichtung die Lage und den Verlauf der Schienen wenigstens im Überwachungsbereich aus den von der Erfassungseinrichtung aufgenommenen Daten erfasst, dass die Auswerteeinrichtung den Schienen ein Lichtraumprofil, insbesondere das Lichtraumprofil der Eisenbahnmaschine zuordnet, welches den Überwachungsbereich um den Schienenstrang vorzugsweise dynamisch begrenzt und dass die Auswerteeinrichtung die Lage von Objekten im Überwachungsbereich erfasst und bei Eindringen wenigstens eines Objektes in den Gefahrenbereich eine Meldung absetzt.

## Beschreibung

Die Erfindung bezieht sich auf eine Anlage zur Gefahrenbereichsüberwachung einer Eisenbahnmaschine mit einer Erfassungseinrichtung zum Erkennen von in einem Überwachungsbereich befindlichen Objekten, insbesondere zur Überwachung mittelbar einsehbarer Bereiche, mit einer Auswerteeinrichtung welche eine Kollisionswarneinrichtung in Abhängigkeit der von der Erfassungseinrichtung aufgenommenen Daten ansteuert, wenn wenigstens ein Objekt in einen Gefahrenbereich der Eisenbahnmaschine eindringt.

Eisenbahninstandhaltungsmaschinen dienen beispielsweise dazu den Schotter von Gleisen zu pflügen, einzuebnen, zu profilieren, aufzunehmen, zwischenzuspeichern, zu stopfen, wiederabzulagern und umzulagern. Mit derartigen Maschinen verschiedenster Bauarten soll insbesondere ein definiertes Schotterprofil hergestellt werden. Um das Schotterprofil herzustellen fahren die Maschinen das Gleis auf und ab, wobei im Regelfall der Führerstand der Maschine nicht gewechselt wird. Fährt die Maschine rückwärts ohne dass der Maschinenführer den Führerstand wechselt, dann ist seine Sicht nach hinten erheblich eingeschränkt, was tödlichen Verletzungen von Gleisarbeitern zur Folge haben kann, die beim Rückwärtsfahren übersehen werden. Aus diesem Grunde sind Rückraumüberwachungssysteme bei Eisenbahninstandhaltungsmaschinen zwingend vorgeschrieben. Zum Einsatz kommen solche Systeme aber auch bei Zwei-Wege-Schienenfahrzeugen sowie bei Baumaschinen konventioneller Bauart, wie Baggern, Schubraupen oder Lastwagen etc.

Bekannte Anlagen zur Rückraumüberwachung bei Schienenfahrzeugen nutzen Videokameras, die dem Maschinenführer den Rückraum, also den nur mittelbar einsehbaren Bereich, über einen Monitor anzeigen. Allerdings können die Videokameras nur einen begrenzten Aufnahmewinkel darstellen. Zudem ist die Qualität der Darstellung von den Beleuchtungsverhältnissen abhängig. Des Weiteren gibt es Videokameras mit Ultraschallsendern kombinierende Systeme, wobei die Ultraschallkeulen den Rückraum bis zu einer Entfernung von ca. 9m überstreichen. Dieser Bereich kann in eine Vorwarnzone und eine Kollisionszone untergeteilt werden. Im überwachten Bereich können Objekte einer Größe > 7cm erkannt werden. Wird ein Hindernis erkannt erfolgt eine akustische Warnung. Die Ultraschalltechnik ist aber windempfindlich und störanfällig. So verschiebt sich der Erfassungsbereich bei starken Seitenwinden. Eine derartige Anlage erfasst alle im Erfassungsbereich befindlichen Gegenstände ohne Differenzierung und dies zudem sehr ungenau, wodurch der Maschinenführer viele Fehlermeldungen bekommt (Blätter, Schotterhaufen etc.). Fehlsignale werden beispielsweise durch im Bereich der Ultraschallfrequenz gesendete Töne von anderen Einrichtungen, wie Rollgeräuschen oder Ventilgeräuschen ausgelöst. Die bekannten Anlagen weisen einen starren Überwachungsbereich auf, was zur Folge hat, dass der Überwachungsbereich der Anlage bei in einer Kurve stehender Maschine auf der Kurvenäußeren Seite aus dem Standardlichtraumprofil des Gleises seitlich hinaus ragt, während er auf der kurveninneren Seite den Lichtraumprofilrand nicht mehr erreicht und Teile des Gefahrenbereiches nicht erfasst. Die Anwendung dieser Technik ist daher auf Fahrgeschwindigkeiten von bis zu 5 km/h begrenzt.

Als Lichtraumprofil wird eine definierte Umgrenzungslinie bezeichnet, die für die senkrechte Querebene eines Fahrweges bestimmt wird. Mit dem Lichtraumprofil wird insbesondere jener Freiraum vorgeschrieben, der auf dem Fahrweg von Hindernissen freizuhalten ist bzw. dessen Umgrenzung vom Fahrzeug oder seinen Anbauten nicht durchragt werden darf. Das Lichtraumprofil dient also auch der Vorgabe für die Bemessung von Fahrzeugen, da diese auch in Kurven stets innerhalb des Lichtraumprofils bleiben müssen.

Ebenfalls bekannt ist der Einsatz von Radargeräten, die eine ähnliche Problematik wie Ultraschallgeräte aufweisen. Außerdem arbeiten diese nur eingeschränkt auf kurzen Distanzen (<0,8 m). Stand der Technik sind auch Stereovisionssysteme die über Bilderkennung Hindernisse im Überwachungsbereich erkennen. Diese sind allerdings nur im Nahbereich zuverlässig und dienen zur Überwachung von Nahbereichen vor allem während des Maschinenstarts.

Die meisten vorhandenen Systeme sind derzeit nicht für erhöhte Sicherheitsanforderungsstufen erhältlich. Bei Bildauswertungssystemen ist eine Erreichung einer hohen Sicherheitsanforderungsstufe zwar prinzipiell möglich aber aus Kostengründen nicht praktikabel weil die Sicherheitsbetrachtungen auch die Zuverlässigkeit und Sicherheit der Software einschließen.

Die bekannten Systeme sind für maximale Fahrgeschwindigkeiten von 5km/h ausgelegt. Der Bremsweg beträgt bei Geschwindigkeiten von 5 km/h bis zu 4m. Daher wird von einem Gefahrenbereich von 5m ausgegangen. Bei Fahrgeschwindigkeiten von mehr als 5km/h werden die Überwachungssysteme inaktiv geschaltet. Keines der vorhandenen Systeme kann den Überwachungsbereich derzeit an die Gleisbesonderheiten z.B. beim Arbeiten oder der Fahrt im Gleisbogen dynamisch anpassen (z.B. mitschwenken).

Aufgabe der Erfindung ist es eine Anlage der vorgeschilderten Art so weiterzubilden, dass mit verhältnismäßig einfachen Mitteln eine möglichst hohe Sicherheitsanforderungsstufe (SIL=1) erreicht werden kann. Zudem soll der Überwachungsbereich, abhängig vom Gleisverlauf, dynamisch veränderbar sein. Die Anlage soll optional die Möglichkeit der Objektverfolgung aufweisen. Außerdem soll die Möglichkeit bestehen den Überwachungsbereich bei höheren Fahrgeschwindigkeiten auszudehnen.

Die Erfindung löst diese Aufgabe dadurch, dass die Auswerteeinrichtung die Lage und den Verlauf der Schienen wenigstens im Überwachungsbereich aus den von der Erfassungseinrichtung aufgenommenen Daten erfasst, dass die Auswerteeinrichtung den Schienen ein Lichtraumprofil, insbesondere das Lichtraumprofil der Eisenbahnmaschine zuordnet, welches den Überwachungsbereich um den Schienenstrang vorzugsweise dynamisch begrenzt und dass die Auswerteeinrichtung die Lage von Objekten im Überwachungsbereich erfasst und bei Eindringen wenigstens eines Objektes in den Gefahrenbereich eine Meldung absetzt.

Mit der Erfindung kann ein System geschaffen werden, welches eine hohe Sicherheitsanforderungsstufe von mindestens SIL = 1 erlaubt und das zusätzlich seinen Überwachungsbereich, abhängig von den Gleiserfordernissen, dynamisch verändern kann. Zudem besteht die Möglichkeit, eine derartige Anlage mit einer Objektverfolgung auszustatten, welche Objektverfolgung erkennt, ob sich das erkannte Objekt in Richtung Gefahrenbereich bewegt oder nicht. Erreicht wird dies dadurch, dass die Auswerteeinrichtung die Lage und den Verlauf der Schienen wenigstens im Überwachungsbereich aus den aufgenommenen Daten der Erfassungseinrichtung erfasst. Es wird somit ein digitales Schienenprofil erstellt, über welches das Lichtraumprofil der Eisenbahnmaschine aufgespannt wird. Zur Ausdehnung des Überwachungsbereichs kann das Lichtraumprofil aber auch entsprechend ausgeweitet sein. Zudem begrenzt das Lichtraumprofil den Überwachungsbereich um den Schienenstrang vorzugsweise dynamisch, was bedeutet, dass die Ausdehnung des Überwachungsbereichs in Schienenlängsrichtung und gegebenenfalls auch die Ausdehnung des Lichtraumprofils in Abhängigkeit beispielsweise der Fahrgeschwindigkeit dynamisch begrenzt ist. Die Auswerteeinheit erfasst die Lage von Objekten im Überwachungsbereich, die eine gewisse Mindestgröße aufweisen und setzt bei einem Eindringen des Objekts in den Gefahrenbereich, also jenem Bereich innerhalb dem noch sicher abgebremst werden kann, eine Meldung ab. Diese Meldung kann Warnsignal sein oder Bremsen auslösen und gegebenenfalls eine Steuerung auslösen, die für ein gesichertes Anhalten der Eisenbahnmaschine sorgt.

Einfache und sichere Konstruktionsverhältnisse ergeben sich, wenn die Erfassungseinrichtung wenigstens einen mit der Eisenbahnmaschine entlang des zu überwachenden Weges verfahrbaren Sensor, insbesondere einen Laserscanner und/oder einen PMD-Sensor, zum Erkennen von im Überwachungsbereich befindlichen Objekten umfasst. Im Gegensatz zu den bislang verwendeten Sensoren sind Laserscanner und/oder PMD-Sensoren zu diesem Zweck besonders gut geeignet, da sich mit Ihnen ein hohes Sicherheitsniveau erzielen lässt. Laserscanner scannen die Gleisbereiche dreidimensional ab. Objekte und deren Entfernungen können von diesen Laserscannern besonders exakt aufgenommen werden. Zur Verbesserung der Darstellungsqualität, insbesondere für einen Maschinenführer auf einem Bildschirm, kann es von Vorteil sein, den Laserscannerdaten die Daten eines PMD-Sensors, also einer Fotomischdetektorkamera zuzuordnen, womit die Daten der beiden Erfassungssensoren, des Laserscanners und des PAD-Sensors gegebenenfalls überlagert werden können, um Objekte auch Redundant zu erfassen. Die Anzahl dieser Sensoren wird je nach Erfordernis beliebig gewählt. Insbesondere könnte sich je ein Sensor für einen Fernbereich und einen Nahbereich anbieten.

Um eine gesicherte Funktionsüberwachung der Erfassungseinrichtung bereitstellen zu können besteht die Möglichkeit am Rand des überwachten Gefahrenbereiches eine an der Eisenbahnmaschine angeordnete Referenzmarke vorzusehen. Wird diese Referenzmarke von der Erfassungseinrichtung nicht mehr aufgenommen, ist auch die ordnungsgemäße Funktion der Erfassungseinrichtung nicht mehr gewährleistet.

Insbesondere kann die Erfassungseinrichtung wenigstens auch eine zusätzliche Videokamera zur visuellen Darstellung des Überwachungsbereiches auf einem Überwachungsmonitor umfassen, wobei die Auswerteeinrichtung das wenigstens eine in den Gefahrenbereich eindringende Objekt vorzugsweise aus dem Bildsignal der Videokamera herausfiltert und hervorhebt. Zudem kann die Erfassungseinrichtung wenigstens einen zweiten mit der Eisenbahnmaschine entlang des zu überwachenden Weges verfahrbaren Sensor, insbesondere einen Laserscanner oder einen PMD-Sensor, zum Erkennen von unmittelbar vor der Eisenbahnmaschine befindlichen Objekten umfassen. Zur Sicherheitssteigerung kann der Überwachungsbereich neben dem Gefahrenbereich mindestens einen dazwischen liegenden Vorwarnbereich aufweisen. Durch diese Maßnahme lassen sich gegebenenfalls Reaktionszeiten verringern. So kann unter Umständen bereits vorab die Fahrgeschwindigkeit reduziert werden bzw. eine Bremsbereitschaft hergestellt werden.

Wie bereits erwähnt, kann das Profil zur Erfassung von Hindernissen im Arbeitsbereich von der Eisenbahnmaschine zugeordneten Arbeitseinrichtungen über das Eisenbahnstandardlichtraumprofil hinaus ausgedehnt sein. Dies ist bei Arbeitsmaschinen insbesondere wichtig, da die Arbeitspflüge zum Beispiel einen Arbeitsbereich aufweisen, der über den Abstand der Oberleitungsmasten oder der Signalsteuereinrichtungen hinausgeht. Der Maschinenführer könnte in diesem Fall vor diesen Hindernissen gewarnt werden, wenn das erfindungsgemäße System an der Arbeitseinrichtung aufgebaut ist. Da die Maschine über die Federungen der Laufwerke Knick-, Schwank-, Tauch- oder Schlingenbewegungen und dgl. ausführen kann, würde sich damit der überwachte Bereich bei fester Installation der Überwachungsgeräte ändern. Werden die Schienen als Referenz räumlich miterfasst, dann können diese Faktoren rechnerisch kompensiert werden. Dies geschieht beispielsweise durch entsprechende bekannte Koordinatentransformation des Zugkoordinatensystems der Maschine und des Gleiskoordinatensystems definiert durch die erfasste geometrische Lage der Schienen.

Die Auswerteeinrichtung kann die den Lichtraum betreffenden Bilddaten zusammen mit Positionsdaten in einen Speicher zur Dokumentation der Positionen von Hindernissen und zur Erfassung von Hindernissen für einen Eisenbahninfrastrukturplan ablegen. Die Bewegungsrichtungsgeschwindigkeit von Objekten im Überwachungsbereich wird insbesondere von der Auswerteeinrichtung aus einer Folge aufgenommener Bilder errechnet.

In der Zeichnung ist die Erfindung anhand eines Ausführungsbeispiels schematisch dargestellt. Es zeigen
Fig. 1 eine schematische Darstellung einer vor einem Gleisbogen stehenden Eisenbahnmaschine in Draufsicht,
Fig. 2 eine Eisenbahnmaschine aus Fig. 1 mit vergrößerter ausschnittweiser Seitenansicht,
Fig. 3 eine Draufsicht auf eine alternative Eisenbahnmaschine,
Fig. 4 eine schematische Eisenbahnmaschine in Schrägansicht vor einem Gleisbogen,
Fig. 5 ein Schaltbild einer erfindungsgemäßen Anlage und
Fig. 6 eine weitere Draufsicht auf eine erfindungsgemäße Eisenbahnmaschine.

Es wird in Anlage zur Gefahrenbereichsüberwachung einer Eisenbahnmaschine 1 mit einer Erfassungseinrichtung 2 zum Erkennen von in einem Überwachungsbereich 3 befindlichen Objekten vorgeschlagen. Der Überwachungsbereich 3 ist in drei Zonen, nämlich den Überwachungsbereich 3 selbst mit der längsten Ausdehnung, den Vorwarnbereich 4 mit verkürzter Ausdehnung und den Gefahrenbereich 5 mit nochmals verkürzter Ausdehnung unterteilt. Eine derartige Anlage dient zur Überwachung mittelbar einsehbarer Bereiche, was insbesondere bedeutet, dass die Eisenbahnmaschine mit zwei Führerständen ausgestattet ist und der jeweils rückfahrseitige Bereich hinter dem führerlosen Führerstand nicht unmittelbar eingesehen werden kann. Die Anlage umfasst eine Auswerteeinrichtung 6 welche eine Kollisionswarneinrichtung in Abhängigkeit der von der Erfassungseinrichtung 2 aufgenommenen Daten ansteuert, wenn wenigstens ein Objekt in den Gefahrenbereich 5 der Eisenbahnmaschinen 1 eindringt. Dazu erfasst die Auswerteeinrichtung 6 die Lage und den Verlauf der Schienen 7 wenigstens im Überwachungsbereich 3 aus den von der Erfassungseinrichtung 2 aufgenommenen Daten. In weiterer Folge ordnet die Auswerteeinrichtung 6 den Schienen ein Lichtraumprofil 8 zu, welches den Überwachungsbereich 3 um den Schienenstrang vorzugsweise dynamisch begrenzt. Zudem erfasst die Auswerteeinrichtung 6 die Lage von Objekten im Überwachungsbereich 3 und setzt bei Eindringung wenigstens eines Objektes in den Gefahrenbereich 5 eine entsprechende Meldung ab. Die Erfassungseinrichtung 2 umfasst dabei wenigstens einen mit der Eisenbahnmaschine entlang des zu überwachenden Weges verfahrbaren Sensor, einen Laserscanner und/oder einen PMD-Sensor zum Erkennen von im Überwachungsbereich befindlichen Objekten. Eine Referenzmarke 9 zur Funktionsüberwachung der Erfassungseinrichtung, ist am Rand des überwachten Gefahrenbereichs an der Eisenbahnmaschine 1 angeordnet. In Fig. 1 ist angedeutet, dass der Erfassungsbereich 10 der Erfassungseinrichtung 2 erheblich größer ist bzw. sein kann als das tatsächliche Lichtraumprofil 8. Die außerhalb des Lichtraumprofils 8 liegenden Bereiche werden bei der weiteren Berechnung vorzugsweise ausgeblendet.

Des Weiteren kann Fig. 1 entnommen werden, dass beispielsweise ein Laserscanner an einer Maschinenseite befestigt ist. Die Referenzmarke 9 ist an der gegenüberliegenden Maschinenseite angeordnet. Bei jedem Messzyklus des Scanners scannt dieser auch über die Referenzmarke 9, die bei Inbetriebnahme des Systems erfasst und deren Lage und Form im System hinterlegt wird. Wird die Referenzmarke 9 im Betrieb nicht erkannt, dann wird eine Fehlermeldung abgegeben, womit die Funktion des Scanners auf einfache Weise ständig überprüfbar ist. Die Schienen können ebenfalls als Referenzmarken aufgefasst und zur Überprüfung des Scanners eingesetzt werden. Über die so gemessene Lage der Schienen wird die umhüllende des Gefahrenbereichs bezogen auf das Fahrzeug, das jeweilige Lichtraumprofil, festgelegt, berechnet und überwacht. Dies hat den Vorteil, dass es auch in Gleisbögen keine toten Winkel und nicht überwachte Bereiche gibt. Etwaige Hindernisse, wie Masten und Signale, werden erfasst und zur Steuerung der Überwachung der einzelnen Eisenbahnmaschinenanbauteile, wie Pflugeinrichtungen oder dgl. genutzt. Ein gezieltes automatisch gesteuertes Umfahren dieser Hindernisse ist somit möglich.

In Fig. 2 ist die Eisenbahnmaschine in Seitenansicht dargestellt. Unterhalb der Puffer 11 ist ein Laserscanner als Teil der Erfassungseinrichtung dargestellt, der über einen Schrittmotor auch oszillierend auf- und abbewegt werden kann. Dieser Laserscanner erfasst den Raum über einen Erfassungskegel 12 volumetrisch. Zusätzlich ist oberhalb der Puffer 11 ein weiterer Scanner vorgesehen, der im dargestellten Ausführungsbeispiel den Nahbereich vor der Maschine überwacht. Er könnte aber um eine Horizontalachse verschwenkt werden, um zur Fernbereichsüberwachung herangezogen zu werden. Anstelle der Scanner bzw. zusätzlich kann eine statische 3D-Kamera, ein PMD-Sensor, (zur Erfassung von Hindernissen) eingesetzt werden.

Fig. 3 zeigt schematisch verschiedene Gefahrenbereiche verschiedenster Anbauteile einer Eisenbahnmaschine, insbesondere unterschiedliche Pflugeinrichtungen 13, die naturgemäß häufig über das Standardlichtraumprofil hinausragen. Insbesondere kann an Eisenbahnmaschinen 1 vorderseitig ein Frontpflug 13 angebaut werden, der den Schotter aus der Gleismitte nach außen schiebt bzw. in der Höhe nach eben abzieht. Über den Flankenpflug 13' kann der Schotter an der Flanke eingeebnet bzw. nach oben gezogen und zur Gleismitte hin abgelagert werden. Der Flankenpflug 13' kann in seiner Neigung und in seiner Reichweite kontinuierlich verstellt werden. Seine Reichweite ist so groß, dass Strommasten und andere Hindernisse in seinem Wirkungsbereich liegen. Ist der Maschinenführer unaufmerksam kann der Seitenpflug die Maschine oder die im Gleis vorhandenen Einrichtungen beschädigen. Befindet sich eine Laserscanneinrichtung an beiden Enden der Maschine, dann kann bei der Arbeit in Vorwärtsrichtung die in Arbeitsrichtung liegende Scanneinrichtung zum Erkennen der Hindernisse und zur Warnung und Steuerung der Pflugeinrichtung benutzt werden. Daraus ergibt sich ein wesentlicher Zusatznutzen des Systems. Hinter dem Flankenpflug 13' ist meist ein Planierpflug 13" angeordnet, der seitlich vorgelagerten Schotter in die Gleismitte oder zur anderen Seite pflügen kann. Je nach Gefahrenbereich des jeweiligen Pfluges und nach Arbeitssituation wird das Lichtraumprofil, das es zu überwachten gilt, dynamisch gewählt bzw. verändert (also in seiner Quer- und Längsausdehnung bezogen auf den Schienenstrang).

In Fig. 4 ist die Eisenbahnmaschine mit ihrem lokalen Koordinatensystem xm, ym und zm dargestellt. Angedeutet sind auch schematisch mögliche Bewegungen der Maschine aufgrund der Federung der Laufwerke, zum Beispiel Nicken, Wanken, Tauchen oder Rotieren. Zudem ist das lokale Koordinatensystem xs, ys und zs des Gleises eingezeichnet. Die xs-Koordinate wird über die gemessene Längsneigung der nicht überhöhten Schiene errechnet. Die ys-Koordinate wird über den Verlauf der überhöhten Schiene definiert und errechnet. Die zs-Koordinate wird lotrecht auf die xs-Koordinate und ys-Koordinate errechnet. Durch den Bezug des Koordinatensystems auf die Lage der Schienen sind Bewegungen des Maschinenkoordinatensystems nicht maßgeblich.

Fig. 5 zeigt ein Funktionsschema einer erfindungsgemäßen Anlage. Insbesondere ist die Auswerteeinrichtung 6 dargestellt, an welche Auswerteeinrichtung 6 diverse Einrichtungen zur Auswertung und Überwachung angeschlossen sind. Dies wären insbesondere eine Anzeige bzw. ein Bildschirm 21, wenigstens ein Scanner bzw. eine 3D-Kamera 22, optische Außenwarnanzeigen 23, akustische Warengeber innen 25, akustische Warengeber außen 26, ein Stoppsignal an die Maschine 27, Weggeber 28, Eingabeeinrichtungen 29, einen Systembus 30, sowie eine optische Warnanzeige innen 33 und je eine Videokamera vorne 34 und hinten 36.

Die Eisenbahnmaschine 1 aus Fig. 6 ist mit zwei Führerständen 35 und 36 ausgestattet. Ist beispielsweise der Führerstand 35 besetzt, dann wäre jene Fahrtrichtung in die er keine direkte Sicht hat, die in der Zeichnung rechts gelegene. Dies ist jener Bereich, in dem die Rückraumüberwachung insbesondere aktiv ist. Gleichzeitig kann die Überwachungseinrichtung auch dazu benutzt werden, Hindernisse wie Masten 37 und Signale 38 zu erkennen, damit diese bei ausgelenkten Arbeitswerkzeugen nicht beschädigt werden. Fährt der Maschinist in direkter Sichtrichtung, also in der Zeichnung nach links, dann kann, falls die Rückraumüberwachung in Fahrtrichtung aktiv ist, der Arbeitsraum mit dem Scanner auf Hindernisse überwacht werden. Da der Bediener neben der Stellung der verschiedenen Pflüge auch noch immer den Schotteraufbau und dgl. zu überwachen hat, kommt es in der Praxis immer wieder vor, das Hindernisse übersehen werden. Eben dies soll mit der Erfindung gesichert verhindert werden.

## Patentansprüche

1. Anlage zur Gefahrenbereichsüberwachung einer Eisenbahnmaschine (1) mit einer Erfassungseinrichtung (2) zum Erkennen von in einem Überwachungsbereich (3) befindlichen Objekten, insbesondere zur Überwachung mittelbar einsehbarer Bereiche, mit einer Auswerteeinrichtung (6) welche eine Kollisionswarneinrichtung in Abhängigkeit der von der Erfassungseinrichtung (2) aufgenommenen Daten ansteuert, wenn wenigstens ein Objekt in einen Gefahrenbereich (5) der Eisenbahnmaschine eindringt, **dadurch gekennzeichnet, dass** die Auswerteeinrichtung (6) die Lage und den Verlauf der Schienen (7) wenigstens im Überwachungsbereich (3) aus den von der Erfassungseinrichtung (2) aufgenommenen Daten erfasst, dass die Auswerteeinrichtung (6) den Schienen ein Lichtraumprofil (8), insbesondere das Lichtraumprofil der Eisenbahnmaschine zuordnet, welches den Überwachungsbereich (3) um den Schienenstrang vorzugsweise dynamisch begrenzt und dass die Auswerteeinrichtung (6) die Lage von Objekten im Überwachungsbereich (3) erfasst und bei Eindringen wenigstens eines Objektes in den Gefahrenbereich (5) eine Meldung absetzt.

2. Anlage nach Anspruch 1, **dadurch gekennzeichnet, dass** die Erfassungseinrichtung (2) wenigstens einen mit der Eisenbahnmaschine (1) entlang des zu überwachenden Weges verfahrbaren Sensor, insbesondere einen Laserscanner und/oder einen PMD-Sensor, zum Erkennen von im Überwachungsbereich (3) befindlichen Objekten umfasst.

3. Anlage nach Anspruch 1 oder 2, **dadurch gekennzeichnet, dass** zur Funktionsüberwachung der Erfassungseinrichtung (2) eine am Rand des überwachten Gefahrenbereiches an der Eisenbahnmaschine (1) angeordnete Referenzmarke (9) vorgesehen ist.

4. Anlage nach einem der Ansprüche 1 bis 3, **dadurch gekennzeichnet, dass** die Erfassungseinrichtung (2) wenigstens eine Videokamera (34) zur visuellen Darstellung des Überwachungsbereiches auf einem Überwachungsmonitor (21) umfasst, wobei die Auswerteeinrichtung (6) das wenigstens eine in den Gefahrenbereich (5) eindringende Objekt vorzugsweise aus dem Bildsignal der Videokamera herausfiltert und hervorhebt.

5. Anlage nach einem der Ansprüche 1 bis 4, **dadurch gekennzeichnet, dass** die Erfassungseinrichtung (2) wenigstens einen zweiten mit der Eisenbahnmaschine (1) entlang des zu überwachenden Weges verfahrbaren Sensor, insbesondere einen Laserscanner oder einen PMD-Sensor, zum Erkennen von unmittelbar vor der Eisenbahnmaschine befindlichen Objekten umfasst.

6. Anlage nach einem der Ansprüche 1 bis 5, **dadurch gekennzeichnet, dass** der Überwachungsbereich (3) neben dem Gefahrenbereich (5) mindestens einen dazwischen liegenden Vorwarnbereich umfasst.

7. Anlage nach einem der Ansprüche 1 bis 6, **dadurch gekennzeichnet, dass** das Profil zur Erfassung von Hindernissen im Arbeitsbereich von der Eisenbahnmaschine (1) zugeordneten Arbeitseinrichtungen über das Eisenbahnstandardlichtraumprofil hinaus ausgedehnt ist.

8. Anlage nach einem der Ansprüche 1 bis 7, **dadurch gekennzeichnet, dass** die Auswerteeinrichtung (6) die den Lichtraum (8) betreffenden Bilddaten zusammen mit Positionsdaten in einen Speicher zur Dokumentation der Positionen von Hindernissen und zur Erfassung von Hindernissen für einen Eisenbahninfrastrukturplan ablegt.

9. Anlage nach einem der Ansprüche 1 bis 8, **dadurch gekennzeichnet, dass** die Auswerteeinrichtung (6) die Überwachungsbereichsausdehnung in Fahrtrichtung in Abhängigkeit der Fahrgeschwindigkeit der Eisenbahnmaschine (1) dynamisch festlegt.

10. Anlage nach einem der Ansprüche 1 bis 9, **dadurch gekennzeichnet, dass** die Auswerteeinrichtung (6) die Bewegungsrichtung und die Geschwindigkeit aus einer Folge aufgenommener Bilder errechnet.

11. Anlage nach einem der Ansprüche 1 bis 10, **gekennzeichnet durch** akustische oder optische Einrichtungen an der Eisenbahnmaschine (1) zum Absetzen von Warnsignalen wenigstens in den Gefahrenbereich.
